# EUROPÄISCHE PATENTSCHRIFT

(11) **EP 3 090 964 B1**
(45) Veröffentlichungstag und Bekanntmachung des Hinweises auf die Patenterteilung: **27.02.2019**
(21) Anmeldenummer: 16168104.4
(22) Anmeldetag: 03.05.2016
(51) Int. Cl.: B65D 90/14

(54) **WECHSELBEHÄLTER ZUM TRANSPORTIEREN VON GÜTERN**
INTERCHANGEABLE CONTAINER FOR TRANSPORTING GOODS
RÉCIPIENT INTERCHANGEABLE DESTINÉ À TRANSPORTER DES MARCHANDISES

(30) Priorität: 06.05.2015 DE 102015107042
(43) Veröffentlichungstag der Anmeldung: 09.11.2016
(73) Patentinhaber: Kerex s.r.o., 07101 Michalovce (SK)
(72) Erfinder: Kerekes , Ján, 07101 Michalovce (SK)
(74) Vertreter: Baudler, Ron

(56) Entgegenhaltungen:
- DE-A1- 19 607 945
- DE-B4- 10 347 564
- DE-U1- 8 530 455
- JP-A- 2013 071 736

## Beschreibung

Die vorliegende Erfindung betrifft einen Wechselbehälter, der dem Transportieren von Gütern dient und der einen durch Wandungen zumindest teilweise begrenzten Aufnahmeraum zur Aufnahme der Güter aufweist. Der Wechselbehälter weist eine Stützvorrichtung mit mehreren voneinander beabstandeten Stützbeinen auf, wobei die Stützbeine jeweils zwischen einer Ruheposition und einer Abstützposition bewegbar sind. Die Stützbeine ragen in der Abstützposition von einer Unterseite des Wechselbehälters weg und stützen diesen gegenüber einem Untergrund ab. Jedem Stützbein ist ein Fixierelement zugeordnet, das in eine Fixierstellung überführbar ist, in der es das entsprechende Stützbein in seiner Abstützposition fixiert.

Aus der DE 103 47 564 B4 ist ein Verkehrsmittel für eine Wechselbrücke bekannt. Das Verkehrsmittel besteht aus einer Zugmaschine und zugehörendem Anhänger. Des Weiteren weist das Verkehrsmittel eine Ansteuerung zur Betätigung einer jeweils aufladbaren Wechselbrücke auf. Die Wechselbrücke umfasst einen Tragrahmen mit daran befestigten Stützbeinen, die in eine Ruheposition vom Untergrund abhebbar und in eine Stützposition bewegbar sind, so dass die Wechselbrücke ohne Verkehrsmittel bzw. Anhänger auf dem Untergrund abstellbar ist. Mindestens einem Stützbein ist ein Mittel zugeordnet, um das Stützbein automatisiert von der Ruheposition in die Stützposition und/oder umgekehrt zu verfahren. Jedem Stützbein kann darüber hinaus ein Sensor zugeordnet sein, der die sichere Verriegelung des entsprechenden Stützbeins in der Ruheposition während der Fahrt des Verkehrsmittels überwacht. Nachteilig dabei ist jedoch, dass ein sicheres Abstellen der Wechselbrücke nicht überwacht wird. Gerade hier können bei Arbeiten, wie dem Be- und Entladen der Wechselbrücke, Gefahren auftreten. Bei nicht sicher angeordneten Stützbeinen in der Abstützposition kann das Stützbein plötzlich einklappen. Dies stellt eine große Gefahr für ein Ladepersonal dar.

Aus der DE 196 07 945 A1 ist ein Wechselbehälter mit Stützbeinen bekannt, die zum Abstellen des Wechselbehälters jeweils aus der ersten horizontalen Endlage nach außen bewegt und um 90° nach unten in die zweite Endlage gedreht werden. Die Stützbeine sind von wenigstens einem motorischen Antrieb selbsttätig aus der einen Endlage in die andere Endlage bewegbar. Der motorische Antrieb ist auf dem Wechselbehälter oder einem Wechselbehälterträgerfahrzeug angeordnet.

Aufgabe der Erfindung ist es somit, ein sicheres Abstellen eines Wechselbehälters auf einem Untergrund zu überwachen.

Die Aufgabe wird gelöst durch einen Wechselbehälter mit den Merkmalen des unabhängigen Patentanspruchs 1.

Vorgeschlagen wird ein Wechselbehälter, der dem Transportieren von Gütern dient und der einen durch eine Wandung zumindest teilweise begrenzten Aufnahmeraum zur Aufnahme der Güter aufweist.

Der Wechselbehälter weist eine Stützvorrichtung mit mehreren voneinander beabstandeten Stützbeinen auf, wobei die Stützbeine jeweils zwischen einer Ruheposition und einer Abstützposition bewegbar sind. In der Abstützposition ragen die Stützbeine von einer Unterseite des Wechselbehälters weg und stützen diesen gegenüber einem Untergrund ab. An dem Wechselbehälter können vorzugsweise vier Stützbeine angeordnet sein. Diese können in einem Quadrat oder Rechteck unter dem Wechselbehälter angeordnet sein, so dass dieser auf dem Untergrund steht, wenn die Stützbeine in der Abstützposition angeordnet sind. Dies ist sozusagen eine Parkposition des Wechselbehälters, wenn dieser be- oder entladen wird oder nur abgestellt ist.

Die Stützbeine sind auch derart voneinander beabstandet, dass ein Transportfahrzeug, zum Beispiel ein LKW, aus einer vorgesehenen Transportrichtung unter den Wechselbehälter fahren kann, um ihn aufzunehmen. Die Stützbeine werden dann von der Abstützposition in die Ruheposition bewegt. Dies kann durch Einklappen, Einschieben oder eine sonstige Weise geschehen. Wenn sich die Stützbeine in der Ruheposition befinden, kann der Wechselbehälter mittels des Transportfahrzeugs transportiert werden. Einem jeden Stützbein ist des Weiteren ein Fixierelement zugeordnet, das in eine Fixierstellung überführbar ist, in der es das entsprechende Stützbein in seiner Abstützposition fixiert. Mittels des Fixierelements wird verhindert, dass sich das Stützbein, während es den Wechselbehälter abstützt, aus der Abstützposition heraus bewegt. Die Fixierelemente dienen zur Sicherung des Wechselbehälters, zum Beispiel schützen sie vor einem Umstürzen des Wechsel behälters.

Das Fixierelement kann als Strebe ausgebildet sein, die in der Fixierstellung an einem Ende an dem Stützbein und an dem anderen Ende an einem Rahmenabschnitt des Wechselbehälters angeordnet ist. Die Strebe kann klappbar sein, so dass diese für die Fahrt des Wechselbehälters eingeklappt und für ein Fixieren des Stützbeins in die Fixierstellung geklappt werden kann.

Erfindungsgemäß ist jedem Fixierelement eine Sensoreinheit zugeordnet, mit deren Hilfe feststellbar ist, ob sich das jeweilige Fixierelement in seiner Fixierstellung befindet. Damit kann kontrolliert werden, ob das Fixierelement das jeweilige Stützbein sicher fixiert.

Insbesondere wenn die Sensoreinheiten eines jeden Fixierelements an dem Wechselbehälter anzeigen, dass die Stützbeine sicher fixiert sind, kann der Wechselbehälter sicher abgestellt werden.

Eine vorteilhafte Weiterbildung der Erfindung ist es, wenn jedem Stützbein ein Stützsensor zugeordnet ist, mit dessen Hilfe feststellbar ist, ob sich das jeweilige Stützbein in seiner Abstützposition und/oder in seiner Ruheposition befindet. Somit kann kontrolliert werden, ob das Stützbein korrekt in der Abstützposition angeordnet ist. Bevor das Stützbein korrekt auf dem Boden steht, sollte ferner das Fixierelement in die Fixierstellung überführt werden, um das Stützbein sicher zu fixieren. Wenn der Stützsensor dagegen erkennt, dass das Stützbein, insbesondere dass alle Stützbeine, in der Ruheposition angeordnet ist/sind, kann der Wechselbehälter transportiert werden.

Ferner ist es von Vorteil, wenn der Wechselbehälter und/oder das Stützbein ein Rastelement aufweisen, wobei das Fixierelement in der Fixierstellung mit Hilfe des Rastelements formschlüssig gehalten ist. Das Rastelement kann zum Beispiel ein Bolzen sein, der in eine Öffnung an dem Fixierelement eingeführt wird, um die formschlüssige Verbindung auszubilden. Der Bolzen ist dabei in der Öffnung gehalten. Die Öffnung könnte zum Beispiel an einem Fortsatz an dem Fixierelement angeordnet sein, wobei bei einem Fixieren des Stützbeins mittels des Fixierelements die Öffnung mit dem Bolzen zusammengefügt wird. Der Bolzen ist dabei an dem Wechselbehälter angeordnet. Der Bolzen kann aber auch an dem Fixierelement, beispielsweise der Strebe, angeordnet sein. Bei einem Fixieren des Stützbeins mittels der Strebe kann der Bolzen in die Öffnung eingeführt werden. Die Öffnung ist hier an einem Rahmenabschnitt des Wechselbehälters angeordnet.

Des Weiteren ist es von Vorteil, wenn der Wechselbehälter eine Steuereinheit umfasst, die vorzugsweise mit der Sensoreinheit und/oder mit dem Stützsensor in Wirkverbindung steht. Zusätzlich oder alternativ weist die Steuereinheit eine Ausgabeeinheit auf. Die Steuereinheit ist vorteilhafterweise mit den Sensoreinheiten und/oder Stützsensoren aller Fixierelemente und/oder aller Stützbeine verbunden, um die Stellung der Fixierelemente und/oder die Stellung der Stützbeine zu kontrollieren. Die Steuereinheit wertet dabei insbesondere die Signale der jeweiligen Sensoren aus. Die Ausgabeeinheit kann daraufhin zum Beispiel ein Statussignal in Abhängigkeit der Stellung des jeweiligen Fixierelements und/oder des jeweiligen Stützbeins ausgeben. Das Statussignal kann dabei ein akustisches, optisches und/oder haptisches Signal sein. Das Statussignal kann ein Alarmsignal sein, dass anzeigt, wenn ein oder mehrere Stützbeine nicht sicher mittels des Fixierelements fixiert sind. Die Steuereinheit kann auch mit einem Aktuator verbunden sein. Zum Beispiel kann die Steuereinheit mit der Kupplung zwischen dem Transportfahrzeug und dem Wechselbehälter verbunden sein. Die Steuereinheit kann die Kupplung beispielsweise erst freigeben, wenn alle Stützsensoren und/oder alle Sensoreinheiten das korrekte Abstützen der Stützbeine und/oder das korrekte Fixieren der Fixierelemente registrieren, so dass sich das Transportfahrzeug von dem Wechselbehälter lösen kann.

Die Steuereinheit umfasst dabei für eine Steuerung typische Komponenten, wie eine Recheneinheit, die Sensordaten auswertet, eine Speichereinheit, die die Statussignale enthält, und eine Energieeinheit, die die Versorgung der Steuereinheit mit Energie sicherstellt.

Die Ausgabeeinheit kann dabei auch unterschiedliche Statussignale ausgeben (wobei das Statussignal in der Ausgabe eines entsprechenden Signals oder dem Erlöschen desselben bestehen kann). Vorteilhafterweise kann die Ausgabeeinheit ein Statussignal ausgeben, wenn bei einem Abladen des Wechselbehälters vom Transportfahrzeug das erste Stützbein aus der Ruheposition bewegt wird. Somit wird der Beginn des Abladevorgangs durch das erste Statussignal, zum Beispiel einem Ton und/oder einem Lichtzeichen, kenntlich gemacht.

Die Ausgabeeinheit kann zusätzlich oder alternativ ein Statussignal ausgeben, wenn alle Fixierelemente in der Fixierstellung angeordnet sind, die Fixierelemente die Stützbeine also sicher fixieren. Dies bedeutet für das Ladepersonal, dass der Wechselbehälter sicher auf dem Untergrund abgestellt ist. Das Transportfahrzeug kann daraufhin von dem Wechselbehälter entfernt werden. Insbesondere ist es von Vorteil, wenn ein Signal aktiviert wird, wenn ein erstes Stützbein aus seiner Ruheposition entfernt wird und das Signal wieder deaktiviert wird, wenn das letzte Fixierelement seine Fixierstellung eingenommen hat.

Es kann darüber hinaus oder auch alternativ ein Statussignal ausgegeben werden, sobald sich ein erstes Fixierelement in der Fixierstellung befindet. Dies kann dahingehend von Vorteil sein, dass dem Ladepersonal der Beginn des Abladevorgangs mitgeteilt wird. Dem Ladepersonal wird somit mitgeteilt, dass der Wechselbehälter noch nicht sicher auf dem Untergrund steht.

Zusätzlich oder alternativ kann ein Statussignal ausgegeben werden, wenn sich alle Fixierelement in der Fixierstellung befinden. Damit wird dem Ladepersonal das sichere Abstellen des Wechselbehälters mitgeteilt. Das Ladefahrzeug kann sich daraufhin vom Wechselbehälter entfernen.

All diese Statussignale dienen dem Abladepersonal als Hinweis, ob der Wechselbehälter sicher auf einem Untergrund steht und keine Gefahren von diesem ausgeht, weil der Wechselbehälter zum Beispiel umkippen könnte.

Alternativ könnte nur ein einziges Statussignal ausgegeben werden. Beispielsweise kann ein einziges Statussignal ausgegeben werden, wenn alle Stützbeine in der Stützposition und alle Fixierelemente in der Fixierstellung angeordnet sind. Das ist ebenfalls ein Hinweis, dass der Wechselbehälter sicher auf dem Untergrund steht.

Außerdem ist vorgesehen, dass die Sensoreinheit einen Sensor und ein Sensorelement umfasst, wobei das Sensorelement mit dem Sensor in der Fixierstellung des Fixierelements in Wirkverbindung steht. Damit ist die Sensoreinheit einfach ausbildbar. Insbesondere ist eine Trennung der Sensoreinheit in zwei Teile, den Sensor und das Sensorelement, vorteilhaft, da bei einer Beschädigung des Sensors oder des Sensorelements nur eines der beiden ausgetauscht werden muss.

Vorteilhafterweise ist der Sensor als ein elektrischer, ein magnetischer und/oder ein optischer Sensor ausgebildet. Dadurch kann insbesondere eine berührungslose Wirkverbindung zwischen Sensorelement und Sensor ausgebildet werden. Das Sensorelement kann zum Beispiel mechanisch funktionieren und/oder ein elektrisches und/oder magnetisches Feld erzeugen und/oder beeinflussen. Beispielsweise kann das Sensorelement einen Magneten umfassen, dessen Magnetfeld mittels des magnetischen Sensors registrierbar ist. Es könnte der Sensor auch selbst ein magnetisches und/oder elektrisches Feld erzeugen, dass dann von dem Sensorelement beeinflusst wird und der Sensor diese Beeinflussung registriert. Der Sensor kann dabei zum Beispiel als ein induktiver Sensor ausgebildet sein. Ein optischer Sensor kann zum Beispiel durch eine Lichtschranke ausgebildet sein. Das Sensorelement unterbricht dabei beispielsweise die durch den Sensor erzeugte Lichtschranke, was der Sensor wiederum registriert. Mittels der berührungslosen Wirkverbindung wird die Sensoreinheit vereinfacht, da kein Verschleiß von Sensor und Sensorelement auftritt. Außerdem kann ein elektrischer und/oder magnetischer Sensor unempfindlich gegen Schmutz sein, wodurch auch bei einem verschmutzten Sensor die Funktionsfähigkeit der Sensoreinheit sichergestellt ist.

Ferner ist es von Vorteil, wenn das Fixierelement einen Fortsatz und ein Rahmenabschnitt des Wechselbehälters einen Anschlag aufweist, wobei der Fortsatz mit dem Anschlag lösbar verbindbar ist, um das Fixierelement in der Fixierstellung halten zu können. Alternativ könnten der Fortsatz auch an einem Rahmenabschnitt des Wechselbehälters und der Anschlag an dem Fixierelement angeordnet sein. Der Fortsatz und/oder der Anschlag können dabei das weiter oben beschriebene Rastelement aufweisen. Der Fortsatz kann dabei vorzugsweise den Bolzen aufweisen, der mit der an dem Anschlag ausgebildeten Öffnung formschlüssig verbunden ist. Alternativ kann auch die Öffnung an dem Fortsatz ausgebildet sein und der Anschlag den Bolzen aufweisen.

Der Fortsatz kann dabei an das Fixierelement angeschraubt sein. Wenn der Fortsatz lösbar mit dem Fixierelement verbunden ist, kann dieser bei einer Beschädigung einfach ausgetauscht werden. Wenn er dagegen beispielsweise angeschweißt ist, erhöht dies die Stabilität.

Der Anschlag kann aber auch an einen Rahmenabschnitt des Wechselbehälters angeschraubt sein, so dass auch dieser bei einer Beschädigung austauschbar ist.

Da das Sensorelement darüber hinaus an dem Fixierelement angeordnet ist, und der Sensor an dem Wechselbehälter angeordnet ist, bringt dies weitere Vorteile mit sich. Insbesondere sind der Sensor und/oder das Sensorelement in Bereichen angeordnet, wobei die Anordnung so gewählt ist, dass die beiden dann zusammenwirken, wenn das Fixierelement in der Fixierstellung ist. Zum Beispiel ist das Sensorelement an einem Ende des Fixierelements und/oder des Fortsatzes angeordnet. Wenn das Fixierelement in die Fixierstellung überführt wird, nähert es sich dem Sensor, der an einem Rahmenabschnitt des Wechselbehälters angeordnet ist, an. Durch das Annähern wird die Wirkverbindung ausgebildet.

Eine konstruktive Vereinfachung ist es, wenn das Sensorelement einteilig mit dem Fixierelement und/oder dem Fortsatz ausgebildet ist, was ebenfalls Vorteile mit sich bringt. Das Sensorelement kann dabei auch an dem Fixierelement und/oder an dem Fortsatz angeschweißt sein.

Eine zusätzliche Weiterbildung der Erfindung ist es, wenn das Sensorelement lösbar an dem Fixierelement und/oder an dem Fortsatz, und/oder der Sensor lösbar an dem Wechselbehälter befestigt ist. Damit kann bei einer Beschädigung des Sensors, des Sensorelements, des Fixierelements oder des Stützbeins das jeweilige Bauteil einzeln ausgetauscht werden. Dies spart Zeit bei der Auswechslung des Bauteils und Kosten ein.

Auch ist es von Vorteil, wenn der Sensor einen Sensorspalt aufweist und/oder das Sensorelement als Fühler ausgebildet ist, wobei die Wirkverbindung mittels eines Eingreifens des Fühlers in den Sensorspalt ausgebildet ist. Damit kann die Wirkverbindung besonders einfach ausgebildet werden. Zum Beispiel ist es bei einem optischen Sensor besonders einfach, eine Lichtschranke auszubilden. Die Lichtschranke erstreckt sich dabei über den Sensorspalt und der Fühler unterbricht bei einem Eindringen in den Sensorspalt die Lichtschranke.

Weitere Vorteile der Erfindung sind in den nachfolgenden Ausführungsbeispielen beschrieben. Es zeigt:
- **Figur 1**: eine Seitenansicht eines Wechselbehälters mit Stützbeinen,
- **Figur 2**: eine Seitenansicht eines Stützbeines mit einem Fixierelement,
- **Figur 3**: einen Ausschnitt eines Fixierelements mit einer Sensoreinheit und einem Anschlag,
- **Figur 4**: einen weiteren Ausschnitt eines Fixierelements mit einer Sensoreinheit und einem Anschlag, und
- **Figur 5**: eine Draufsicht eines Stützbeines in einer Ruheposition.

In Figur 1 ist ein Wechselbehälter 1 mit Stützbeinen 3a, 3b gezeigt. Der Wechselbehälter 1 weist einen Aufnahmeraum 2 auf, in dem Güter transportiert werden können. An einer Unterseite des Aufnahmeraums 2 sind die Stützbeine 3a, 3b angeordnet und ragen von diesem weg. Der Wechselbehälter 1 umfasst vorzugsweise vier Stützbeine 3, von denen in dieser Perspektive nur die zwei Stützbeine 3a, 3b zu sehen sind. Die Stützbeine 3a, 3b sind in deren Abstützposition angeordnet. Jedem Stützbein 3a, 3b ist ein Fixierelement 4a, 4b zugeordnet. Die Fixierelemente 4a, 4b sind in diesem Ausführungsbeispiel als Streben ausgeführt. Die Streben sind in der Fixierstellung angeordnet und fixieren die Stützbeine 3a, 3b in deren Abstützposition.

Jedem Fixierelement 4a, 4b ist eine hier nicht gezeigte Sensoreinheit zugeordnet, mit deren Hilfe die Fixierstellung des jeweiligen Fixierelements 4a, 4b feststellbar ist.

Des Weiteren umfasst der Wechselbehälter 1 eine Steuereinheit 5, die mit den Sensoreinheiten verbunden ist. Die Steuereinheit 5 empfängt dabei die Sensorsignale der Sensoreinheiten. In den Sensorsignalen können Informationen enthalten sein, ob das Fixierelement 4a, 4b in der Fixierstellung angeordnet ist.

An die Steuereinheit 5 ist eine Ausgabeeinheit 6 angeschlossen. In diesem Ausführungsbeispiel ist die Ausgabeeinheit 6 als Lautsprecher ausgebildet. Die Ausgabeeinheit 6 gibt dabei akustische Signale 7 aus, mittels derer einem Ladepersonal ein Status der Fixierelemente 4a, 4b mitgeteilt werden kann. Alternativ kann die Ausgabeeinheit 6 als eine Anzeige ausgebildet sein, die ein optisches Signal ausgibt.

Die Steuereinheit 5 und die Ausgabeeinheit 6 können an jeder Position des Wechselbehälters 1 angeordnet sein. Zum Beispiel können die Steuereinheit 5 und die Ausgabeeinheit 6 an oder in einer Seitenwand, an der Vorder- oder der Rückseite des Wechselbehälters 1 angeordnet sein.

Zusätzlich oder alternativ kann die Steuereinheit 5 auch mit einem Aktuator verbunden sein, der eine Kupplung freigibt oder schließt. Die Kupplung ist dabei zum Beispiel diejenige, die die Verbindung zwischen dem Wechselbehälter 1 und einem Transportfahrzeug ausbildet.

In der Figur 2 ist ein Ausschnitt eines Wechselbehälters 1 mit einem Stützbein 3 und einem Fixierelement 4 gezeigt. Das Fixierelement 4 ist in diesem Ausführungsbeispiel wieder als Strebe ausgeführt. Das Stützbein 3 ist in dessen Abstützposition angeordnet. Das Fixierelement 4 ist drehbar um die Schwenkrichtung SR an dem Stützbein 3 angeordnet. In diesem Ausführungsbeispiel ist das Fixierelement 4 in dessen Fixierstellung gedreht angeordnet. Das dem Stützbein 3 gegenüberliegende Ende des Fixierelements 4 weist einen Fortsatz 8 auf. Mittels des Fortsatzes 8 ist das Fixierelement 4 an einem Anschlag 9 in der Fixierstellung fixiert. Der Fortsatz 8 kann einteilig mit dem Fixierelement 4 ausgebildet sein. Alternativ könnten der Fortsatz 8 und das Fixierelement 4 zweiteilig ausgebildet sein, so dass der Fortsatz 8 zum Beispiel mittels Schrauben, Nieten oder ähnlichem befestigt ist. Der Fortsatz kann auch an dem Fixierelement 4 angeklebt oder angeschweißt sein.

Der Anschlag 9 kann ebenfalls an einem Rahmenabschnitt des Wechselbehälters 1 angeschraubt, angenietet oder angeschweißt sein.

In Figur 3 ist ein Ausschnitt eines Fixierelements 4 mit einer Sensoreinheit und einem Anschlag 9 gezeigt. Das Fixierelement 4 ist wieder als Strebe ausgebildet und befindet sich in dessen Fixierstellung. Der Anschlag 9 ist an der Unterseite des Wechselbehälters 1 angeordnet.

Die Sensoreinheit umfasst in diesem Ausführungsbeispiel den Sensor 10 und das Sensorelement 11, wobei das Sensorelement 11 als Fühler ausgebildet ist. Das Sensorelement 11 ist an dem von dem Fixierelement 4 abgewandten Ende des Fortsatzes 9 angeordnet und ist beispielsweise mittels Schrauben oder Nieten befestigt. Der Sensor 10 ist in diesem Ausführungsbeispiel zweiteilig und umfasst zwei einzelne Sensorbauteile 10a, 10b.

Das Sensorelement 11 greift dabei durch einen in dem Anschlag 9 ausgebildeten Spalt 12 und wirkt mit dem Sensor 10 zusammen. Der Spalt 12 ist dabei vorzugsweise als Öffnung, zum Beispiel mit einem rechteckigen Querschnitt, ausgebildet. Der Sensor 10 könnte beispielsweise als Lichtschranke wirken. Die einzelnen Sensorbauteile 10a, 10b sind in diesem Ausführungsbeispiel durch den Sensorspalt 13 voneinander getrennt. Über den Sensorspalt 13 erstreckt sich beispielsweise die Lichtschranke, so dass das Sensorelement 11 bei einem Eingreifen in den Sensorspalt 13 die Lichtschranke unterbricht. Der Sensor 10 könnte jedoch auch als ein elektrischer und/oder magnetischer Sensor ausgebildet sein. Der Sensor 10 erzeugt dabei insbesondere ein elektrisches und/oder magnetisches Feld, das, wenn das Sensorelement 11 in den Bereich des Sensors 10 eingreift, beeinflusst wird. Somit kann festgestellt werden, ob sich das Fixierelement 4 in der Fixierstellung befindet.

Zwischen dem Fortsatz 8 und dem Anschlag 9 ist eine hier nicht gezeigte Verbindung ausgebildet, so dass das Fixierelement 4 in der Fixierstellung fixiert ist. Zum Beispiel könnte an dem Fortsatz 8 und/oder an dem Anschlag 9 ein Bolzen und an dem jeweiligen anderen Bauteil eine Öffnung angeordnet sein. Der Bolzen greift dabei in der Fixierstellung des Fixierelements 4 in die Öffnung ein. Somit ist die Verbindung zwischen dem Fortsatz 8 und dem Anschlag 9 als formschlüssige Verbindung ausgebildet.

In der Figur 4 ist ein Ausschnitt eines Fixierelements 4 einer Sensoreinheit und eines Anschlags 9 gezeigt. In diesem Ausführungsbeispiel wird, der Einfachheit halber, nur auf die wesentlichen Unterschiede zu dem Ausführungsbeispiel in Figur 3 eingegangen.

Das Sensorelement 11 ist hier einteilig mit dem Fortsatz 8 ausgebildet. Alternativ kann das Sensorelement 11 auch an den Fortsatz stoffschlüssig angebracht sein. Beispielsweise kann das Sensorelement 11 an den Fortsatz 8 angeschweißt oder angeklebt sein. Dies erhöht die Stabilität des Sensorelements 11 an dem Fortsatz 8.

In der Figur 5 ist eine Draufsicht eines Stützbeines 3 in einer Ruheposition sowie eines Teils des das Stützbein 3 tragenden Rahmenabschnitts des Wechselbehälters 1 gezeigt. An dem Stützbein 3 ist das Fixierelement 4, welches als Strebe ausgebildet ist, angeordnet. An einem Ende des Fixierelements 4 ist der Fortsatz 8 angeordnet. Dieser dient zum einen zur Fixierung des Fixierelements 4 in der Fixierstellung und zum anderen ist an dem Fortsatz 8 ein hier nicht gezeigtes Sensorelement 11 (vgl. Figur 3) angeordnet.

Das Stützbein 3 wirkt des Weiteren mit einem Stützsensor 14 zusammen, wobei mittels des Stützsensors 14 erkannt werden kann, ob sich das Stützbein 3 in der Ruheposition befindet. Vorteilhafterweise ist der Stützsensor 14 mit der Steuereinheit 5 (vgl. Figur 1) verbunden.

Das Stützbein 3 ist dabei mittels einer Stützbeinfixierung 15 in der Ruheposition fixiert.

Die vorliegende Erfindung ist nicht auf die dargestellten und beschriebenen Ausführungsbeispiele beschränkt. Abwandlungen im Rahmen der Patentansprüche sind ebenso möglich wie eine Kombination der Merkmale, auch wenn diese in unterschiedlichen Ausführungsbeispielen dargestellt und beschrieben sind.

### Bezugszeichenliste

- 1: Wechselbehälter
- 2: Aufnahmeraum
- 3: Stützbein
- 4: Fixierelement
- 5: Steuereinheit
- 6: Ausgabeeinheit
- 7: Akustisches Signal
- 8: Fortsatz
- 9: Anschlag
- 10: Sensor
- 11: Sensorelement
- 12: Spalt
- 13: Sensorspalt
- 14: Stützsensor
- 15: Stützbeinfixierung

- SR: Schwenkrichtung

## Patentansprüche

1. Wechselbehälter, der dem Transportieren von Gütern dient und der einen durch Wandungen zumindest teilweise begrenzten Aufnahmeraum (2) zur Aufnahme der Güter aufweist,
- wobei der Wechselbehälter (1) eine Stützvorrichtung mit mehreren voneinander beabstandeten Stützbeinen (3) aufweist,
- wobei die Stützbeine (3) jeweils zwischen einer Ruheposition und einer Abstützposition bewegbar sind,
- wobei die Stützbeine (3) in der Abstützposition von einer Unterseite des Wechselbehälters (1) weg ragen und den Wechselbehälter (1) gegenüber einem Untergrund abstützen, und
- wobei jedem Stützbein (3) ein Fixierelement (4) zugeordnet ist, das in eine Fixierstellung überführbar ist, in der es das entsprechende Stützbein (3) in seiner Abstützposition fixiert, wobei
jedem Fixierelement (4) eine Sensoreinheit zugeordnet ist, mit deren Hilfe feststellbar ist, ob sich das jeweilige Fixierelement (4) in seiner Fixierstellung befindet, **dadurch gekennzeichnet, dass** die Sensoreinheit einen Sensor (10) und ein Sensorelement (11) umfasst, wobei das Sensorelement (11) mit dem Sensor (10) in der Fixierstellung des entsprechenden Fixierelements (4) in Wirkverbindung steht und wobei das Sensorelement (11) an dem Fixierelement (4) und der Sensor (10) an einem Rahmenabschnitt des Wechselbehälters (1) angeordnet ist.

2. Wechselbehälter nach dem vorherigen Anspruch, **dadurch gekennzeichnet, dass** jedem Stützbein (3) ein Stützsensor (14) zugeordnet ist, mit dessen Hilfe feststellbar ist, ob sich das jeweilige Stützbein (3) in seiner Abstützposition und/oder in seiner Ruheposition befindet.

3. Wechselbehälter nach einem oder mehreren der vorherigen Ansprüche, **dadurch gekennzeichnet, dass** ein Rahmenabschnitt des Wechselbehälters (1) und/oder das Stützbein (3) ein Rastelement aufweisen, wobei das Fixierelement (4) in der Fixierstellung mit Hilfe des Rastelements formschlüssig gehalten ist.

4. Wechselbehälter nach einem oder mehreren der vorherigen Ansprüche, **dadurch gekennzeichnet, dass** der Wechselbehälter (1) eine Steuereinheit (5) umfasst, die vorzugsweise mit der Sensoreinheit und/oder mit dem Stützsensor (14) in Wirkverbindung steht, und /oder dass die Steuereinheit (5) eine Ausgabeeinheit (6) ausweist.

5. Wechselbehälter nach dem vorherigen Anspruch, **dadurch gekennzeichnet, dass** die Ausgabeeinheit (6) ausgebildet ist, ein Statussignal auszugeben, wenn ein erstes Stützbein (3) aus der Ruheposition ausgelagert ist, und/oder dass die Ausgabeeinheit (6) ausgebildet ist, ein Statussignal auszugeben, wenn alle Fixierelemente (4) in der Fixierstellung sind.

6. Wechselbehälter nach Anspruch 4 oder 5, **dadurch gekennzeichnet, dass** die Ausgabeeinheit (6) ausgebildet ist, ein Statussignal auszugeben, wenn ein erstes Fixierelement (4) in der Fixierstellung ist, und/oder dass die Ausgabeeinheit (6) ausgebildet ist, ein Statussignal auszugeben, wenn alle Fixierelemente (4) in der Fixierstellung sind.

7. Wechselbehälter nach einem der Ansprüche 1 bis 6, **dadurch gekennzeichnet, dass** der Sensor (10) als ein elektrischer, ein magnetischer und/oder ein optischer Sensor ausgebildet ist.

8. Wechselbehälter nach einem der Ansprüche 1 bis 7, **dadurch gekennzeichnet, dass** das Sensorelement (11) durch das Fixierelement (4) gebildet ist.

9. Wechselbehälter nach einem der Ansprüche 1 bis 8, **dadurch gekennzeichnet, dass** das Sensorelement (11) lösbar an dem Fixierelement (4) und/oder der Sensor (10) lösbar an dem Rahmenabschnitt des Wechselbehälters (1) befestigt sind.

10. Wechselbehälter nach einem der Ansprüche 1 bis 9, **dadurch gekennzeichnet, dass** der Sensor (10) einen Sensorspalt (13) aufweist und das Sensorelement (11) als Fühler ausgebildet ist, wobei der Fühler in den Sensorspalt (13) ragt, wenn sich das Fixierelement (4) in seiner Fixierstellung befindet.

## Claims

1. A swap body, which serves to transport goods and which comprises a receiving space (2) for receiving the goods, at least partially limited by the wall,
- wherein the swap body (1) comprises a support device having a plurality of support legs (3) spaced from each other,
- wherein the support legs (3) are each movable between a rest position and a support position,
- wherein the support legs (3) in the support position projects from an underside of the swap body (1) and support the swap body (1) against a ground, and
- wherein each support leg (3) is associated with a fixing element (4), which fixing element is convertible into a fixing position, in which it fixes the corresponding support leg (3) in its support position, wherein each fixing element (4) is associated with a sensor unit, with the aid of which it can be determined whether the respective fixing element (4) is disposed in its fixing position, **characterized in that** the sensor unit comprises a sensor (10) and a sensor element (11), wherein the sensor element (11) is operationally connected with the sensor (10) in the fixing position of the corresponding fixing element (4) and wherein the sensor element (11) is disposed on the fixing element (4) and the sensor (10) is disposed on a frame section of the swap body (1).

2. The swap body according to the preceding claim, **characterized in that** a support sensor (14) is associated with each support leg (3), with the aid of which it can be determined whether the respective support leg (3) is disposed in its support position and/or in its rest position.

3. The swap body according to one or more of the preceding claims, **characterized in that** a frame section of the swap body (1) and/or the support leg (3) comprise a latching element, wherein the fixing element (4) is held in a form-fitting manner in the fixing position with the aid of the latching element.

4. The swap body according to one or more of the preceding claims, **characterized in that** the swap body (1) comprises a control unit (5), which is preferably in operative connection with the sensor unit and/or with the support sensor (14), and/or that the control unit (5) comprises an output unit (6).

5. The swap body according to the preceding claim, **characterized in that** the output unit (6) is implemented to output a status signal when a first support leg (3) has swapped out of the rest position, and/or that the output unit (6) is implemented to output a status signal when all fixing elements (4) are in the fixing position.

6. The swap body according to claim 4 or 5, **characterized in that** the output unit (6) is implemented to output a status signal when a first fixing element (4) is in the fixing position, and/or that the output unit (6) is implemented to output a status signal when all fixing elements (4) are in the fixing position.

7. The swap body according to one of claims 1 to 6, **characterized in that** the sensor (10) is implemented as an electrical, a magnetical and/or an optical sensor.

8. The swap body according to one of claims 1 to 7, **characterized in that** the sensor element (11) is formed by the fixing element (4).

9. The swap body according to one of claims 1 to 8, **characterized in that** the sensor element (11) is removably attached to the fixing element (4) and/or the sensor (10) is removably attached to the frame section of the swap body (1).

10. The swap body according to one of claims 1 to 9, **characterized in that** the sensor (10) comprises a sensor gap (13) and the sensor element (11) is implemented as a probe, wherein the probe projects into the sensor gap (13) when the fixing element (4) is located in its fixing position.

## Revendications

1. Conteneur interchangeable qui sert au transport de marchandises et qui présente un espace d'accueil (2) pour accueillir des marchandises au moins partiellement délimité par des parois,
- sachant que la conteneur interchangeable (1) présente un dispositif de stabilisation avec plusieurs béquilles de stabilisation (3) distantes les unes des autres,
- sachant que les béquilles de stabilisation (3) sont respectivement déplaçables entre une position de repos et une position de stabilisation,
- sachant que les béquilles de stabilisation (3), dans la position de stabilisation, sont proéminentes d'une face inférieure du conteneur interchangeable (1) et soutiennent le conteneur interchangeable (1) par rapport à un fond, et
- sachant qu'un élément de fixation (4) est affecté à chaque béquille de stabilisation (3), lequel élément de fixation peut être transféré dans une position de fixation dans laquelle il fixe la béquille de stabilisation (3) correspondante dans sa position de stabilisation, sachant qu'une unité de capteur est affectée à chaque élément de fixation (4), à l'aide de laquelle il peut être déterminé si l'élément de fixation (4) respectif est dans sa position de fixation, **caractérisé en ce que** l'unité de capteur comprend un capteur (10) et un élément capteur (11), sachant que l'élément capteur (11) est en liaison fonctionnelle avec le capteur (10) dans la position de fixation de l'élément de fixation (4) correspondant et sachant que l'élément capteur (11) est disposé à l'élément de fixation (4) et le capteur (10) est disposé à une section de cadre du conteneur interchangeable (1).

2. Conteneur interchangeable selon la revendication précédente, caractérisé en ce qu'un capteur de stabilisation (14) est affecté à chaque béquille de stabilisation (3), à l'aide duquel il peut être déterminé si la béquille de stabilisation (3) correspondante se trouve dans sa position de stabilisation et/ou dans sa position de repos.

3. Conteneur interchangeable selon l'une ou plusieurs des revendications précédentes, **caractérisé en ce qu'**une section de cadre du conteneur interchangeable (1) et/ou la béquille de stabilisation (3) présente(nt) un élément d'encliquetage, sachant que l'élément de fixation (4) est maintenu par complémentarité de formes dans la position de fixation à l'aide de l'élément d'encliquetage.

4. Conteneur interchangeable selon l'une ou plusieurs des revendications précédentes, **caractérisé en ce que** le conteneur interchangeable (1) comprend une unité de commande (5) qui est de préférence en liaison fonctionnelle avec l'unité de capteur et/ou le capteur de stabilisation (14), et/ou **en ce que** l'unité de commande (5) comprend une unité de sortie (6).

5. Conteneur interchangeable selon la revendication précédente, **caractérisé en ce que** l'unité de sortie (6) se présente sous une forme pour émettre un signal d'état lorsqu'une première béquille de stabilisation (3) est délogée de la position de repos et/ou **en ce que** l'unité de sortie (6) se présente sous une forme pour émettre un signal d'état lorsque tous les éléments de fixation (4) sont dans la position de fixation.

6. Conteneur interchangeable selon la revendication 4 ou 5, **caractérisé en ce que** l'unité de sortie (6) se présente sous une forme pour émettre un signal d'état lorsqu'un premier élément de fixation (4) est dans la position de fixation et/ou **en ce que** l'unité de sortie (6) se présente sous une forme pour émettre un signal d'état lorsque tous les éléments de fixation (4) sont dans la position de fixation.

7. Conteneur interchangeable selon l'une des revendications 1 à 6, **caractérisé en ce que** le capteur (10) se présente sous la forme d'un capteur électrique, magnétique et/ou optique.

8. Conteneur interchangeable selon l'une des revendications 1 à 7, **caractérisé en ce que** l'élément capteur (11) est formé par l'élément de fixation (4).

9. Conteneur interchangeable selon l'une des revendications 1 à 8, **caractérisé en ce que** l'élément capteur (11) est fixé de manière détachable à l'élément de fixation (4) et/ou le capteur (10) est fixé de manière détachable à la section de cadre du conteneur interchangeable (1).

10. Conteneur interchangeable selon l'une des revendications 1 à 9, **caractérisé en ce que** le capteur (10) présente une interstice (13) de capteur et l'élément capteur (11) se présente sous la forme d'un élément sensible, sachant que l'élément sensible fait saillie dans l'interstice (13) de capteur lorsque l'élément de fixation (4) se trouve dans sa position de fixation.
